# EUROPÄISCHE PATENTSCHRIFT

(11) **EP 3 592 988 B1**
(45) Veröffentlichungstag und Bekanntmachung des Hinweises auf die Patenterteilung: **05.05.2021**
(21) Anmeldenummer: 18712808.7
(22) Anmeldetag: 07.03.2018
(51) Int. Cl.: F04F 5/00, F04F 5/46

(54) **GESCHALTETE SAUGSTRAHLPUMPE**
SWITCHED SUCTION JET PUMP
POMPE À JET ASPIRANT COMMUTÉE

(30) Priorität: 09.03.2017 DE 102017203877
(43) Veröffentlichungstag der Anmeldung: 15.01.2020
(73) Patentinhaber: POLYTEC PLASTICS Germany GmbH & Co. KG, 49393 Lohne (DE)
(72) Erfinder: BERDING, Christian, 49393 Lohne (DE); LESON, Christoph, 49413 Dinklage (DE)
(74) Vertreter: dompatent von Kreisler Selting Werner - Partnerschaft von Patent- und Rechtsanwälten mbB
(86) Internationale Anmeldenummer: PCT/EP2018/055584
(87) Internationale Veröffentlichungsnummer: WO 2018/162542

(56) Entgegenhaltungen:
- EP-A2- 3 020 935
- DE-A1- 10 241 302
- DE-A1-102010 015 030
- DE-A1-102013 000 236
- DE-A1-102015 208 906
- DE-U1-202010 001 191

## Beschreibung

Gegenstand der Erfindung ist eine geschaltete einstufige oder mehrstufige Saugstrahlpumpe umfassend eine Treibdüse, eine oder mehrere Ansaugdüsen, einen Diffusor und ein Volumenstrombegrenzungsventil.

Die Saugleistung einer üblichen Saugstrahlpumpe wird über den anliegenden Druck an der Treibstrahldüse geregelt. Bei einer Brennkraftmaschine mit Turboaufladung wird dieser Treibdruck vom Ladedruck des Motors abgezweigt und hängt von dem jeweiligen Motorlastpunkt ab. Je höher das erzeugte Drehmoment, desto größer ist der Ladedruck. Wird eine Saugstrahlpumpe zur Erzeugung von Unterdruck im Kurbelgehäuse oder zur Tankentlüftung eingesetzt, so wird bereits bei geringen Ladedrücken eine ausreichende Saugleistung benötigt. Die Saugleistung der Saugstrahlpumpe muss in der Regel aber nicht parallel zum steigenden Ladedruck zunehmen. Aus diesem Grund ist es sinnvoll, dass die Saugstrahlpumpe ab einem gewissen Ladedruck gedrosselt wird. Dadurch soll verhindert werden, dass der Brennkraftmaschine unnötig viel Luft für die Verbrennung abgezweigt und die Leistung reduziert wird.

EP 3 020 935 A2 betrifft ein Fahrzeug mit einer Brennkraftmaschine, die ein Kurbelgehäuse und eine Aufladeeinrichtung aufweist, mit einer Kurbelgehäuseentlüftungseinrichtung, die eine trägheitsbasierte Ölabscheideeinrichtung mit mindestens einem trägheitsbasierten Ölabscheider, einen abgeschiedenes Öl zum Kurbelgehäuse rückführenden Ölrücklauf und eine Saugstrahlpumpe aufweist, die mit komprimierter Luft der Aufladeeinrichtung angetrieben wird und die einen Unterdruck erzeugt, um Blow-By-Gas anzutreiben. Wesentlich ist hier, dass die Saugstrahlpumpe von einer Steuereinrichtung geregelt und/oder gesteuert wird. Hier wird im Bereich geringen Ladedrucks die Pumpe gedrosselt oder abgeschaltet. Im Bereich hohen Drucks wird sie maximal zugeschaltet.

In EP 3 020 935 A2 wird argumentiert, dass man bei geringen Ladedrücken der Brennkraftmaschine keine Luft entziehen sollte, um das Ansprechverhalten der Brennkraftmaschine im Teillast- und Leerlauf-Betrieb nicht negativ zu beeinflussen und somit die Leistung nicht zu schmälern. Bei höheren Drücken ist das Abzweigen von Ladeluft nicht mehr so kritisch, da der Brennkraftmaschine ausreichend große Mengen an komprimierter Luft bereitgestellt werden und es keine nennenswerten Einbußen der Motorleistung gibt. In DE 10 2013 000236 A1 hingegen wird dargelegt, dass bereits bei geringen Ladedrücken ein ausreichender Unterdruck benötigt wird, welcher später jedoch nicht so schnell ansteigen muss wie der Ladedruck. Das bedeutet, dass die Saugstrahlpumpe bereits bei geringen Ladedrücken eine hohe Saugleistung aufweisen muss; bei höheren Ladedrücken kann diese jedoch reduziert werden. Aus diesem Grund wird hier eine Drosselung des Treibstroms der Saugstrahlpumpe erst bei höheren Ladedrücken vorgenommen. Die Einstellung des Treibstroms erfolgt in diesem Fall selbstregelnd über den Ladedruck DE 10 2015 208 906 A1 offenbart eine weitere Saugstrahlpumpe, die einen elastischen Ventilkörper in der Treibdüse zur Selbstregelung des Treibstroms aufweist.

Der Nachteil der bekannten Lösungen besteht darin, dass an der ersten Düse der Saugstrahlpumpe nicht der maximal zur Verfügung stehende Druck anliegt, da die Drosselung vor der Düse stattfindet. Ein Teil der eingesetzten Energie wird immer schon an dem Drosselventil verbraucht und ist als reine Verlustenergie zu betrachten. Des Weiteren bauen die bekannten Systeme sehr groß auf.

Die Aufgabe der Erfindung besteht nunmehr in der Integration der Drosselfunktion direkt in die Treibdüse der Saugstrahlpumpe.

In einer ersten Ausführungsform besteht daher die vorliegende Erfindung aus einer einstufigen oder mehrstufigen Saugstrahlpumpe umfassend eine Treibdüse 5, eine oder mehrere Ansaugdüsen im Ansaugbereich 2 und einen Diffusor 7, die dadurch gekennzeichnet ist, dass die Saugstrahlpumpe in oder unmittelbar vor der Treibdüse 5 eine Vorrichtung zur Reduzierung des Düsenquerschnitts und somit zur Begrenzung des Treibstroms aufweist.

Dadurch soll nicht der Druck zum Antreiben der Saugstrahlpumpe wie in DE 10 2013 000236 A1 gedrosselt werden, sondern die Treibdüse direkt in ihrem Düsenquerschnitt reduziert werden. Dies hat den Vorteil, dass weiterhin der vollständige Ladedruck an der Treibdüse anliegt und zur Erzeugung des Saugstroms verwendet werden kann. Trotzdem liegt eine Drosselung des Treibmassestroms vor. Weiterhin kann das System durch die direkte Integration sehr kompakt aufgebaut werden.
Fig. 1 zeigt die Erfindung mit einem selbstfedernden Ventilkörper in ungedrosselter Schaltstellung.
Fig. 2 zeigt die Erfindung mit einem selbstfedernden Ventilkörper in gedrosselter Schaltstellung.
Fig. 3 zeigt einen möglichen Kurvenverlauf des Treib- und Saugstroms in Abhängigkeit des anliegenden Treibdrucks.

Insbesondere besteht die Erfindung aus einer einstufigen oder mehrstufigen Saugstrahlpumpe wie in den Fig. 1 und 2 dargestellt mit einer Treibdüse 5, einem Diffusor 7 und optional weiteren Düsen 6. Vor der Treibdüse 5 befindet sich der Überdruckbereich (1), welcher beispielsweise der Ladedruck eines Turbomotors sein kann. Durch den Überdruck wird das Treibfluid durch die Treibdüse 5 beschleunigt, so dass nach der Düse die maximale Geschwindigkeit vorliegt. Dadurch steigt der dynamische Druck in diesem Bereich an. Aus Gründen der Energieerhaltung fällt der statische Druck ab. Dadurch wird Luft aus dem Ansaugbereich 2 angesaugt und strömt dann mit der Treibluft durch den Diffusor 7, wo die Strömung entschleunigt wird. Dies kann beispielweise dazu genutzt werden einen Unterdruck in einem Kurbelgehäuse oder in einem Tank zu erzeugen. Der Gesamtstrom 3 kann dann wieder der Ansaugluft der Brennkraftmaschine zugeführt werden (beispielsweise vor den Verdichter).

Erfindungsgemäß ist besonders bevorzugt, dass die Vorrichtung zur Begrenzung des Treibstroms (Volumenstrombegrenzungsventil) im Überdruckbereich der Saugstrahlpumpe einen Ventilkörper 4 aufweist, der insbesondere eine Öffnung 8 umfasst, deren Querschnittsfläche kleiner ist, als die Querschnittsfläche der Treibdüse 5.

Durch die Positionierung der Begrenzungsfunktion vor oder in der Treibdüse 5 kann fast der komplette zur Verfügung stehende Treibdruck zum Antrieb der Saugstrahlpumpe verwendet werden. Weiterhin ist der Aufbau des Systems sehr kompakt. Auch wird die Anzahl der Bauteile reduziert.

Die erfindungsgemäße Treibstrombegrenzung wird vorzugsweise durch einen (gefederten) Ventilkörper 4 gelöst, welcher unmittelbar vor die Treibdüse 5 der Saugstrahlpumpe montiert wird.

Die Federung wird vorzugsweise in den Ventilkörper 4 durch Federarme realisiert. In diesem Fall liegt der Ventilkörper 4 beispielsweise auf einer Auflagefläche 11 im Körper der Treibdüse 5. Alternativ kann aber auch eine Druck- oder Zugfeder verwendet werden. Zur Einstellung des Schaltpunktes des Ventilkörpers 4 kann das Federelement weiterhin vorgespannt werden. Dies kann beispielsweise durch einen Niederhalter 10 realisiert werden.

In Fig. 1 ist dargestellt, dass im Ursprungszustand der Ventilkörper 4 einen Abstand zur Treibdüse 5 aufweist, so dass ein Spalt 9 zwischen dem Ventilkörper 4 und dem Körper der Treibdüse 5 entsteht. Das Treibfluid durchströmt den Ventilkörper 4 in diesem Zustand über den Spalt 9. Weiterhin kann das Fluid gegebenenfalls durch die Öffnung im Ventilkörper 4 strömen. Bei steigendem Treibdruck steigt der Treibstrom an (Fig. 2). Durch den Treibstrom und den Venturi-Effekt kommt es zur der Bildung des Gesamtstroms 3.

Durch die vorliegende Erfindung wird eine Massestromregelung mit definiertem Ventilkennfeld bei geringem Bauraum zur Verfügung gestellt. Mit dem Ventilkörper 4, insbesondere einem Federblech wird der durchströmte Querschnitt des Spalts 9 zwischen dem Überdruckbereich 1 und dem Unterdruckbereich reduziert und damit der Treibmassestrom geregelt.

Ein weiterer Vorteil der vorliegenden Erfindung besteht darin, dass nur ein bewegliches Bauteil, nämlich der Ventilkörper 4, insbesondere ein Federblech vorliegt.

Der Ventilkörper 4 dient der Regelung des durchströmten Querschnittes vorzugsweise in Form eines Federblechs. Das Federblech kann beispielsweise im Bereich des Überdrucks 1 unter einer definierten Vorspannung verbaut sein, um den Weg der Gasströmung durch den Spalt 9 freizugeben. Steigt das Druckgefälle durch einen stärkeren Treibstrahldruck, so bewegt sich der Ventilkörper 4 auf die Wand der Treibdüse 5 zu bis hin zu dem Punkt, dass der Spalt 9 vollständig verschlossen ist.

Der Ventilkörper 4 erzeugt je nach Treibstrom einen Druckverlust. Übersteigt dieser Druckverlust die Federkraft des Ventilkörpers, so bewegt sich dieser in Richtung Treibdüse 5 und schließt langsam den Spalt 9. Bei steigendem Treibdruck nimmt der Treibstrom ab. Das gleiche gilt für den Saugstrom im Ansaugbereich 2. Am Ende des Schließvorgangs dichtet der Ventilkörper 4 auf dem Körper der Treibdüse 5 annähernd ab, so dass das Treibfluid nur noch über die Öffnung der Treibdüse 5 in die Saugstrahlpumpe einströmen kann, wie in Fig. 2 dargestellt. Durch die kleinere Öffnung in dem Ventilkörper 4 wird der Treibstrom begrenzt. Es kommt allerdings aufgrund der Dichtezunahme des Fluids bei höheren Treibdrücken zu einem weiteren jedoch flachen Anstieg des Treibstroms. Der Saugstrom steigt ebenfalls weiter an.

Der Ventilkörper 4 ist vorzugsweise so zu gestalten, dass der Druckverlust gering ist, damit möglichst der komplette Treibdruck zum Antrieb der Saugstrahlpumpe genutzt werden kann.

Eine weitere Ausführungsform der vorliegenden Erfindung besteht in der Verwendung der oben definierten Vorrichtung zur Kurbelgehäuseentlüftung einer Brennkraftmaschine in einem Gehäuse zwischen einem Kurbelraum eines Kurbelgehäuses und einem Ansaugtrakt oder der Tankentlüftung.

### Bezuaszeichenliste

- 1: Überdruckbereich (zum Beispiel Ladedruck)
- 2: Ansaugbereich (zum Beispiel KG oder Tankentlüftung)
- 3: Gesamtstrom (zum Beispiel vor Verdichter)
- 4: Ventilkörper
- 5: Treibdüse
- 6: Zweite Düse (optional)
- 7: Diffusor
- 8: Öffnung Ventilkörper
- 9: Spalt unter Ventilkörper
- 10: Niederhalter / Vorspanner
- 11: Auflage Ventilkörper (Blechvariante)

## Patentansprüche

1. Einstufige oder mehrstufige Saugstrahlpumpe umfassend eine Treibdüse (5), eine oder mehrere Ansaugdüsen im Ansaugbereich (2) und einen Diffusor (7) **dadurch gekennzeichnet, dass** die Saugstrahlpumpe in oder unmittelbar vor der Treibdüse (5) im Überdruckbereich der Saugstrahlpumpe einen Ventilkörper (4) aufweist, der wenigstens eine Spaltöffnung (9) überspannt, wobei die Saugstrahlpumpe bei steigendem Druckunterschied zwischen dem Überdruckbereich (1) und dem Ansaugbereich (2) den Querschnitt der Spaltöffnung (9) zunächst freigibt, und bei einem definierten hohen Druckgefälle schaltet und der Ventilkörper (4) den Querschnitt der Spaltöffnung (9) so verringert oder schließt, dass auch bei weiter steigendem Druckunterschied der Volumenstrom über die Öffnung (8) auf ein-definiertes Niveau begrenzt ist.

2. Saugstrahlpumpe nach Anspruch 1, **dadurch gekennzeichnet, dass** der Ventilkörper eine Öffnung (8) umfasst, deren Querschnittsfläche kleiner ist, als die Querschnittsfläche der Treibdüse (5).

3. Saugstrahlpumpe nach Anspruch 1 oder 2 **dadurch gekennzeichnet, dass** der Ventilkörper (4) als Federblech ausgebildet ist, das insbesondere mit einer Vorspannung durch einen Niederhalter (10) am Eingang der Saugstrahlpumpe befestigt ist.

4. Verwendung einer Saugstrahlpumpe nach einem der Ansprüche 1 bis 3 zur Entlüftung von Kurbelgehäusen eines Verbrennungsmotors, insbesondere eines Kraftfahrzeuges oder zur Tankentlüftung.

## Claims

1. A single-stage or multistage suction jet pump, comprising a jet nozzle (5), one or more suction nozzles in the intake zone (2), and a diffuser (7), **characterized in that** said suction jet pump has a valve body (4) in or directly upstream from the jet nozzle (5) in the overpressure zone of the suction jet pump, said valve body spanning at least one gap (9), wherein said suction jet pump, when the pressure difference between the overpressure zone (1) and the intake zone (2) increases, at first opens the cross-section of the gap (9), but switches at a defined high pressure drop, and the valve body (4) reduces the cross-section of or closes the gap (9) in such a way that the volume flow through the opening (8) is limited to a defined level even when the pressure difference increases further.

2. The suction jet pump according to claim 1, **characterized in that** said valve body comprises an opening (8) whose cross-sectional area is smaller than the cross-sectional area of the jet nozzle (5).

3. The suction jet pump according to claim 1 or 2, **characterized in that** said valve body (4) is designed as a spring sheet, which is especially attached under a bias by a downholder (10) an the inlet of the suction jet pump.

4. Use of a suction jet pump according to any of claims 1 to 3 for ventilating crankcases of an internal combustion engine, especially of a motor vehicle, or for tank ventilation.

## Revendications

1. Pompe à jet aspirant en une ou plusieurs étapes, comprenant une buse de propulsion (5), une ou plusieurs buses d'aspiration dans la zone d'aspiration (2), et un diffuseur (7), **caractérisée en ce que** ladite pompe à jet aspirant présente un corps de vanne (4) dans ou directement en amont de la buse de propulsion (5) dans la zone de surpression de ladite pompe à jet aspirant, ledit corps de vanne enjambant au moins une fente (9), dans laquelle ladite pompe à jet aspirant d'abord libère la section de la fente (9) lorsque la différence de pression entre la zone de surpression (1) et la zone d'aspiration (2) monte, et commute à une haute chute de pression définie, et ledit corps de vanne (4) réduit ou ferme la section de la fente (9) de manière que le débit volumique à travers l'ouverture (8) soit limité à un niveau défini même quand la différence de pression monte encore.

2. Pompe à jet aspirant selon la revendication 1, **caractérisée en ce que** ledit corps de vanne comprend une ouverture (8) dont la section transversale est inférieure à la section transversale de ladite buse de propulsion (5).

3. Pompe à jet aspirant selon la revendication 1 ou 2, **caractérisée en ce que** ledit corps de vanne (4) est formé comme tôle élastique, qui est fixée à l'entrée de la pompe à jet aspirant, notamment par une précontrainte produite par un dispositif de retenue.

4. Utilisation d'une pompe à jet aspirant selon l'une quelconque des revendications 1 à 3 pour la ventilation de carters d'un moteur à combustion interne, notamment d'une automobile, ou pour le dégazage du réservoir de carburant.
